# EUROPÄISCHE PATENTSCHRIFT

(11) **EP 2 009 222 B1**
(45) Veröffentlichungstag und Bekanntmachung des Hinweises auf die Patenterteilung: **17.08.2016**
(21) Anmeldenummer: 08011672.6
(22) Anmeldetag: 27.06.2008
(51) Int. Cl.: E06B 9/74

(54) **Gurtwickler für das Gurtband o.dgl. Zugelement einer Verdunkelungsvorrichtung, insbesondere eines Rolladens o.dgl.**
Belt winder for the belt or similar traction device of a darkening device, in particular of a roller blind or similar
Enrouleur de sangle pour la sangle ou élément de traction analogue d'un dispositif d'assombrissement, en particulier un store ou analogue

(30) Priorität: 30.06.2007 DE 202007009198 U
(43) Veröffentlichungstag der Anmeldung: 31.12.2008
(73) Patentinhaber: Alfred Schellenberg GmbH, 57078 Siegen (DE)
(72) Erfinder: Schellenberg, Alfred, 57078 Siegen (DE)
(74) Vertreter: Grabovac, Dalibor

(56) Entgegenhaltungen:
- EP-A1- 0 092 118
- EP-A2- 1 223 090
- DE-A1- 3 443 989

## Beschreibung

Die Erfindung betrifft einen Gurtwickler zur Aufputz und/oder Unterputzmontage für ein Gurtband oder ein Zugelement einer Verdunkelungsvorrichtung oder für ein Gurtband einer Verdunkelungsvorrichtung, die als Rollladen ausgebildet ist, mit einer Wickeltrommel, einer Wickeleinrichtung, einer elektrischen Antriebseinrichtung zum motorischen Auf- und Abwickeln des Gurtbandes und einer Steuerungseinrichtung sowie deren Bedien- und/oder Anzeigeelemente.

Motorische Antriebe für Rollladen sind sowohl als Antriebe, die den Rollladenwickel mit sogenannten Rohrmotoren direkt antreiben als auch als Antriebe, die den Rollladenwickel mittelbar über ein Gurtband antreiben, bekannt. Beim motorischen Gurtantrieb, bei dem das Gurtband von einem Gurtwickler angetrieben wird, unterscheidet man Aufputz- oder Aufschraubwickler und Unterputzwickler, wobei letztere in einen Mauerkasten einsetzbar sind.

DE 34 43 989 A1 offenbart einen Gurtwickler für Rollläden. Der Gurtwickler weist eine Gurtwickeltrommel, einen Gurt und eine Freilaufkupplung auf. Durch die Freilaufkupplung wird bei zugentlastetem Gurtende und weiterdrehender Wickeltrommel der Kraftschluss zwischen dieser und dem Gurtende aufgehoben.

EP 0 092 118 A1 offenbart eine Verdunklungsvorrichtung mit einem Rollladen, einem Rollladenkasten, in dem eine erste Gurtwalze angeordnet ist, und mit einem Gurtkasten, in dem eine zweite Gurtwalze angeordnet ist. Ein Gurt ist sowohl an der ersten als auch in der zweiten Walze festgemacht und entweder auf der ersten oder der zweiten Walze aufgerollt. Bei geöffneter Verdunkelungsvorrichtung, ist der Gurt auf der zweiten Gurtwalze aufgerollt, und bei geschlossener Verdunklungsvorrichtung, ist der Gurt auf der ersten Gurtwalze aufgerollt. Beim Heraufziehen des Rollladens wird der Gurt von der ersten Gurtwalze abgewickelt und auf die zweite Gurtwalze aufgewickelt. Beim Herunterlassen des Rollladen verhält es sich umgekehrt.

Beim Austausch eines elektrisch betriebenen Gurtwicklers oder eines handbetätigten Gurtwicklers gegen einen elektrisch betriebenen Gurtwickler stellt sich meist das Problem, dass bei der Montage desselben das vorhandene Gurtband nicht ohne weiteres auf die Wickeltrommel aufgefädelt werden kann, da sich die Wickeltrommel ohne das Herstellen einer elektrischen Verbindung meist nicht drehen lässt. Die Gefahr eines Stromschlages ist zudem bei geöffnetem Gurtwickler, dessen elektrische Verbindung bereits hergestellt wurde, sehr groß.

Der Erfindung liegt daher die Aufgabe zugrunde, einen Gurtwickler der angegebenen Gattung zu schaffen, der relativ einfach auch von Laien montierbar ist.

Diese Aufgabe wird erfindungsgemäß durch einen Gurtwickler gelöst, der dadurch gekennzeichnet ist, dass der Gurtwickler einen Freilauf aufweist, der es ermöglicht, das Gurtband ohne das Herstellen einer elektrischen Verbindung auf die Wickeltrommel aufzufädeln.

Zweckmäßige Weiterbildungen der Erfindung sind in den Unteransprüchen gekennzeichnet. Der erfindungsgemäße Gurtwickler zeichnet sich vor allem durch die relativ leichte Montierbarkeit aus, da das Gehäuse nach Abnahme des dieses verschließenden Deckels direkt an der Wand angeschraubt werden kann. Danach kann die Montage des vorhandenen Gurtbandes auf der in Aufwickelrichtung durch den Freilauf freidrehbaren Wickeltrommel erfolgen. Die einfache Gurtanbindung des Gurtbandes ergibt sich zum einen durch den Schlitz zwischen Wickeltrommel und Klemmleiste, die mit Widerhaken versehen ist, wobei das Gurtbandende lediglich in den Schlitz eingeschoben wird, und zum anderen durch die relativ gute Zugänglichkeit und Beweglichkeit der Wickeltrommel. Nach der anschließenden Herstellung der Spannungsversorgung ist der Gurtwickler bereits einsatzbereit.

Durch die bei Bedarf anbringbaren Distanzscheiben auf der Wickeltrommel an den Innenseiten der Gurtführungsscheiben ist es möglich, dass der Gurtwickler bei breiten und schmalen Gurtbändern zum Einsatz kommt. Dies verringert die Lagerhaltungskosten, da nicht unterschiedlichen Gurtwickler hergestellt und gelagert werden müssen.

Weitere Vorteile der Erfindung ergeben sich aus der nachfolgenden Beschreibung anhand eines die Erfindung wiedergebenden und in der Zeichnung dargestellten Ausführungsbeispieles. Dabei zeigt
- Fig. 1: eine Vorderansicht des erfindungsgemäßen Gurtwicklers,
- Fig. 2.: eine Seitenansicht des Gurtwicklers,
- Fig. 3: vergrößert eine Vorderansicht des Gurtwicklers im Montagezustand mit abgenommenem Deckel,
- Fig. 4: einen Schnitt nach der Linie IV-IV in Fig.3,
- Fig. 5: einen Schnitt nach der Linie V-Vin Fig.4,
- Fign. 6a bis 6c: die einzelnen Schritte bei Auflegen bzw. Einfädeln des Gurtbandes auf die Wickeltrommel,
- Fig. 7: eine Vorderansicht eines Teiles der Distanzscheiben,
- Fig. 8: die Seitenansicht von links des Teiles der Distanzscheibe nach Fig. 7,
- Fig. 9: die Seitenansicht von rechts des Teiles der Distanzscheibe nach Fig. 7 und
- Fig. 10: einen Schnitt nach der Linie X-X in Fig. 40

Der in den Figuren dargestellte Gurtwickler 1 für das Gurtband 2 o.dgl. Zugelement einer Verdunkelungsvorrichtung, insbesondere eines Rollladens o.dgl. weist im Wesentlichen eine Wickeleinrichtung 3, eine Antriebseinrichtung 4 aus Motor und Getriebe zum motorischen Auf- und Abwickeln des Gurtbandes 2 und eine Steuerungseinrichtung 5 sowie deren Bedienelemente 6, wie Tasten usw., und/oder Anzeigeelemente, wie Zeitschaltuhr (in den Figuren nicht dargestellt) auf, die gemeinsam in bzw. an einem Gehäuse 7 angeordnet sind, das mit einem Deckel 8 verschließbar ist. In dem Deckel 8 sind entsprechend den Bedienelementen 6 Öffnungen 9 vorgesehen, durch die die Bedienelemente 6 zugänglich sind bzw. aus dem Deckel 8 leicht hervorragen.

Um das Gurtband 2 sehr einfach ohne das Herstellen einer elektrischen Verbindung auf der Wickeltrommel auffädeln zu können, verfügt der Gurtwickler 1 über einen Freilauf 12, der entweder zwischen der Wickeleinrichtung 3 und der Antriebseinrichtung 4 oder in der Antriebseinrichtung 4 vorgesehen ist.

Bei dem hier beschriebenen Ausführungsbeispiel ist die Wickeleinrichtung 3 direkt an dem Abtriebsrad 10 der Antriebseinrichtung 4 angeordnet und mit demselben um eine gemeinsame Mittelachse 11 drehbar. Dabei ist die Wickeleinrichtung 3 über den Freilauf 12 auf einer Lagerhülse 13 des Abtriebsrades 10 in Aufwickelrichtung a frei drehbar ausgebildet, was das Auflegen des Gurtbandes 2 auf die Wickeleinrichtung 3 wesentlich erleichtert, da in Abwickelrichtung dieselbe gesperrt bleibt.

Dazu besteht die Wickeleinrichtung 3 aus einer auf der Lagerhülse 13 des Abtriebrades 10 gelagerten Wickeltrommel 14 mit seitlichen Gurtführungsscheiben 15, 16. Die zum Abtriebsrad 10 gerichtete Gurtführungsscheibe 15 weist an ihrem äußeren Umfang über demselben verteilt eine Vielzahl von federnden Sperrklinken 17 auf, die sich einseitig an Rastzähnen 18 am Abtriebsrad 10 abstützen und gemeinsam mit den Rastzähnen 18 den Freilauf 12 bilden. Vorzugsweise sind die Rastzähne 18 in einer seitlichen Ausnehmung 19 des Abtriebsrades 10 angeordnet.

Parallel zur Wickeltrommel 14 ist eine zwischen den Gurtführungsscheiben 15, 16 verlaufende Klemmleiste 20 vorgesehen, wobei in dem durch die Klemmleiste 20 und die Wickeltrommel 14 gebildeten Schlitz 21 das jeweilige Gurtbandende 22 aufgenommen wird. Dabei ist der Abstand zwischen Wickeltrommel 14 und Klemmleiste 20 bzw. die Höhe des Schlitzes 21 etwas geringer als die Dicke des jeweiligen Gurtbandendes 22.

Damit sich das Gurtbandende 22 nicht aus dem Schlitz 21 herausziehen kann, sind auf der zur Wickeltrommel 14 gerichteten Seite 23 der Klemmleiste 20 Widerhaken 24 vorgesehen.

Damit mit dem Gurtwickler 1 unterschiedliche Gurtbänder 2 gewickelt werden können bzw. der Gurtwickler an unterschiedliche Breiten B von Gurtbändern 2 angepasst werden kann, können auf der Wickeltrommel 14 Distanzscheiben 25 aufgesetzt werden (nur in Fig. 4 dargestellt), die an den Innenseiten 26 der Gurtführungsscheiben 15, 16 anliegen und auf der Wickeltrommel 13 gelagert sind.

Da die Wickeltrommel 14 mit den Gurtführungsscheiben 15, 16 vorzugsweise einstückig ausgebildet ist, bestehen die Distanzscheiben 25 jeweils aus zwei halbkreisförmigen Teilen 27. Am einen Ende 28 der geraden Kante 29 jedes halbkreisförmigen Teiles 27 ist eine über die Kante 29 überstehende Rastnase 30 vorgesehen, die nach dem Zusammensetzen zweier Teile 27 durch eine Öffnung 31 am anderen Ende 32 der geraden Kante 29 jedes halbkreisförmigen Teiles 27 ragt und an einem Steg 33 einrastbar ist. Durch die geteilte Ausbildung der Distanzscheiben 25 können diese bei Bedarf sehr einfach und schnell auf die Wickeltrommel 14 aufgesetzt werden. Die besondere Ausbildung der halbkreisförmigen Teile 27 aus zwei parallel angeordneten Seitenteilen 34 mit zwischen diesen vorgesehenen Verbindungsstegen 35 ermöglicht einen Zugriff auf die an dem Steg 33 eingerastete Rastnase 30, so dass die Distanzscheiben 25 bei Bedarf auch wieder entfernt werden können.

Zur Montage des Gurtwicklers 1, der in den Fign. als Aufputz-Gurtwickler dargestellt ist, wird zunächst der Deckel 8 von dem Gehäuse 7 entnommen. Fig. 3 zeigt den Gurtwickler mit entnommenem Deckel 8 im Montagezustand. Danach wird der Gurtwickler 1 an seiner zugedachten Position nach dem Anzeichnen und Bohren von Löchern mit Befestigungsschrauben an der Wand befestigt. Ggf. werden dann die Distanzscheiben 25 auf der Wickeltrommel 14 angebracht. Das Gurtbandende 22 wird nun über die Austrittsöffnung 36 am Gurtwickler 1 in das Gehäuse 7 eingeführt (siehe auch Fig. 5a). Über jeweils eine Öffnung 37 im Gehäuse 7 ober- und unterhalb der Mittelachse 11 der Wickeleinrichtung 3 ist dieselbe frei zugänglich, sodass das Gurtbandende 22 auf die Wickeltrommel 14 aufgelegt bzw. in den Schlitz 20 21 zwischen Wickeltrommel 14 und Klemmleiste 20 eingefädelt werden kann (siehe auch Fig. 5b). Danach wird die Wickeltrommel 14 in Aufwickelrichtung a soweit gedreht, dass sich das Gurtband 2 nicht mehr von der Wickeltrommel 14 lösen kann (siehe auch Fig. 5c).

Danach bzw. nach dem Aufsetzen des Deckels 8 auf das Gehäuse 7 und nach dem Anschließen des Anschlusskabels ist der Gurtwickler 1 betriebsbereit, d.h. das 'Lernen" (oberes und unteres Abschalten des Antriebes usw.) des Gurtwicklers 1 kann erfolgen.

### Bezugszeichen

- 1: Gurtwickler
- 2: Gurtband
- 3: Wickeleinrichtung von 1
- 4: Antriebseinrichtung von 1
- 5: Steuerungseinrichtung von 1
- 6: Bedienelemente von 5
- 7: Gehäuse von 1
- 8: Deckel auf 7
- 9: Öffnungen in 8 für 6
- 10: Abtriebsrad von 4
- 11: Mittelachse von 3 bzw. 11
- 12: Freilauf von 3
- 13: Lagerhülse an 10
- 14: Wickeltrommel von 3
- 15: zu 10 gerichtete Gurtführungsscheibe an 14
- 16: von 10 abgewandte Gurtführungsscheibe an 14
- 17: federnde Sperrklinken an 15
- 18: Rastzähne an 10
- 19: seitliche Ausnehmung in 10
- 20: Klemmleiste
- 21: Schlitz zwischen 14 und 20
- 22: Gurtbandende
- 23: zu 14 gerichtete Seite von 20
- 24: Widerhaken auf 23
- 25: Distanzscheiben auf 14 an 26
- 26: Innenseiten von 15 und 16
- 27: halbkreisförmige Teile von 25
- 28: das eine Ende von 29
- 29: gerade Kante von 27
- 30: Rastnase bei 28
- 31: Öffnung bei 32
- 32: das andere Ende von 29
- 33: Steg bei 32
- 34: Seitenteile von 27
- 35: Verbindungsstege zwischen 34
- 36: Austrittsöffnung in 7 für 2
- 37: Öffnung in 7 ober- und unterhalb von 11
- a: Aufwickelrichtung
- B: Breite von 2

## Patentansprüche

1. Gurtwickler (1) zur Aufputz und/oder Unterputzmontage für ein Gurtband (2) oder ein Zugelement einer Verdunkelungsvorrichtung oder für ein Gurtband (2) einer Verdunkelungsvorrichtung, die als Rollladen ausgebildet ist, mit einer Wickeltrommel (14), einer Wickeleinrichtung (3), einer elektrischen Antriebseinrichtung (4) zum motorischen Auf- und Abwickeln des Gurtbandes (2) und einer Steuerungseinrichtung sowie deren Bedien- und/oder Anzeigeelemente, **dadurch gekennzeichnet, dass** der Gurtwickler (1) einen Freilauf (12) aufweist, der es ermöglicht, das Gurtband (2) ohne das Herstellen einer elektrischen Verbindung auf die Wickeltrommel (14) aufzufädeln.

2. Gurtwickler (1) nach Anspruch 1, **dadurch gekennzeichnet, dass** der Freilauf (12) zwischen der Wickeleinrichtung (3) und der Antriebseinrichtung (4) vorgesehen ist.

3. Gurtwickler (1) nach Anspruch 1, **dadurch gekennzeichnet, dass** der Freilauf (12) in der Antriebseinrichtung (4) vorgesehen ist.

4. Gurtwickler (1) nach einem der Ansprüche 1, bis 3, **dadurch gekennzeichnet, dass** die Wickeleinrichtung (3) an dem Abtriebsrad (10) der Antriebseinrichtung (4) angeordnet und mit demselben um eine gemeinsame Mittelachse (11) drehbar ist, wobei die Wickeleinrichtung (3) über den Freilauf (12) auf einer Lagerhülse (13) des Abtriebsrades (10) in Aufwickelrichtung (a) frei drehbar ausgebildet ist.

5. Gurtwickler (1) nach einem der Ansprüche 1 bis 4, **dadurch gekennzeichnet, dass** die Wickeleinrichtung (3) aus einer auf der Lagerhülse (13) des Abtriebsrades (10) gelagerten Wickeltrommel (14) mit seitlichen Gurtführungsscheiben (15, 16) besteht, wobei die zum Abtriebsrad (10) gerichtete Gurtführungsscheibe (15) an ihrem äußeren Umfang über demselben verteilt eine Vielzahl von federnden Sperrklinken (17) aufweist, die sich einseitig an Rastzähnen (18) am Abtriebsrad (10) abstützen und gemeinsam mit den Rastzähnen (18) den Freilauf (12) bilden.

6. Gurtwickler (1) nach einem der Ansprüche 1 bis 5, **dadurch gekennzeichnet, dass** die Rastzähne (18) in einer seitlichen Ausnehmung (19) des Abtriebsrades (10) angeordnet sind.

7. Gurtwickler (1) nach einem der Ansprüche 1 bis 6, **dadurch gekennzeichnet, dass** parallel zur Wickeltrommel (14) eine zwischen den Gurtführungsscheiben (15, 16) verlaufende Klemmleiste (20) vorgesehen ist, und dass in einem durch die Klemmleiste (20) und die Wickeltrommel (14) gebildeten Schlitz (21) das jeweilige Gurtbandende (22) aufgenommen wird, wobei der Abstand zwischen Wickeltrommel (14) und Klemmleiste (20) bzw. die Höhe des Schlitzes (21) etwas geringer ist als die Dicke des jeweiligen Gurtbandes (2).

8. Gurtwickler (1) nach Anspruch 7, **dadurch gekennzeichnet, dass** auf der zur Wickeltrommel (14) gerichteten Seite (23) der Klemmleiste (20) Widerhaken (24) vorgesehen sind.

9. Gurtwickler (1) nach einem der Ansprüche 1 bis 8, **dadurch gekennzeichnet, dass** auf der Wickeltrommel (14) an den Innenseiten (26) der Gurtführungsscheiben (15, 16) Distanzscheiben (25) zur Anpassung der Breite (B) der Wickeltrommel (14) an schmalere Gurtbänder (2) gelagert sind.

10. Gurtwickler (1) nach Anspruch 9, **dadurch gekennzeichnet**, das die Distanzscheiben (25) jeweils aus zwei halbkreisförmigen Teilen (27) bestehen, wobei an einem Ende (28) der geraden Kante (29) jedes halbkreisförmigen Teiles (27) eine über die gerade Kante (29) überstehende Rastnase (30) vorgesehen ist, die durch eine Öffnung (31) am anderen Ende (32) der geraden Kante (29) jedes halbkreisförmigen Teiles (27) ragt und an einem Steg (33) einrastbar ist.

## Claims

1. Strap winder (1) for the surface mounting and/or concealed mounting of a strap (2) or a pulling element of a darkening means or for a strap (2) of a darkening means designed in the form of a roller blind, having a winding drum (14), having a winding device (3), having an electric drive device (4) for winding the strap (2) up, and unwinding the same, by motor, and having a control device and the operating and/or display elements thereof, **characterized in that** the strap winder (1) has a freewheel mechanism (12), which makes it possible for the strap (2) to be threaded onto the winding drum (14) without an electrical connection being established.

2. Strap winder (1) according to Claim 1, **characterized in that** the freewheel mechanism (12) is provided between the winding device (3) and the drive device (4).

3. Strap winder (1) according to Claim 1, **characterized in that** the freewheel mechanism (12) is provided in the drive device (4).

4. Strap winder (1) according to one of Claims 1 to 3, **characterized in that** the winding device (3) is arranged on the output wheel (10) of the drive device (4) and can be rotated therewith about a common centre axis (11), wherein the winding device (3) is designed such that it can be rotated freely in the winding-up direction (a), via the freewheel mechanism (12), on a bearing sleeve (13) of the output wheel (10).

5. Strap winder (1) according to one of Claims 1 to 4, **characterized in that** the winding device (3) comprises a winding drum (14), which is mounted on the bearing sleeve (13) of the output wheel (10) and has lateral strap-guiding discs (15, 16), wherein the strap-guiding disc (15), which is directed towards the output wheel (10), has, distributed over its outer circumference, a multiplicity of resilient pawls (17), which are supported, at one end, on latching teeth (18) on the output wheel (10) and, together with the latching teeth (18), form the freewheel mechanism (12).

6. Strap winder (1) according to one of Claims 1 to 5, **characterized in that** the latching teeth (18) are arranged in a lateral recess (19) of the output wheel (10).

7. Strap winder (1) according to one of Claims 1 to 6, **characterized in that** a clamping bar (20) is provided parallel to the winding drum (14), and runs between the strap-guiding discs (15, 16), and **in that** the respective strap end (22) is accommodated in a slot (21) formed by the clamping bar (20) and the winding drum (14), wherein the distance between the winding drum (14) and clamping bar (20), or the height of the slot (21), is somewhat smaller than the thickness of the respective strap (2).

8. Strap winder (1) according to Claim 7, **characterized in that** barbs (24) are provided on the side (23) of the clamping bar (20), said side being directed towards the winding drum (14).

9. Strap winder (1) according to one of Claims 1 to 8, **characterized in that** spacer discs (25) are mounted on the winding drum (14), on the inner sides (26) of the strap-guiding discs (15, 16), in order to adapt the width (B) of the winding drum (14) to relatively narrow straps (2).

10. Strap winder (1) according to Claim 9, **characterized in that** the spacer discs (25) each comprise two semicircular parts (27), wherein one end (28) of the straight edge (29) of each semicircular part (27) has provided on it a latching nose (30), which projects beyond the straight edge (29), protrudes through an opening (31) at the other end (32) of the straight edge (29) of each semicircular part (27) and can be latched in on a crosspiece (33).

## Revendications

1. Enrouleur de sangle (1) pour le montage en surface et/ou encastré pour une sangle de ceinture (2) ou un élément de traction d'un dispositif d'assombrissement ou pour une sangle de ceinture (2) d'un dispositif d'assombrissement, qui est réalisé sous forme de store déroulant, comprenant un tambour d'enroulement (14), un dispositif d'enroulement (3), un dispositif d'entraînement électrique (4) pour l'enroulement et le déroulement motorisé de la sangle de ceinture (2) et un dispositif de commande ainsi que ses éléments de commande et/ou d'affichage, **caractérisé en ce que** l'enrouleur de sangle (1) présente une roue libre (12) qui permet d'enfiler la sangle de ceinture (2) sur le tambour d'enroulement (14) sans établir de connexion électrique.

2. Enrouleur de sangle (1) selon la revendication 1, **caractérisé en ce que** la roue libre (12) est prévue entre le dispositif d'enroulement (3) et le dispositif d'entraînement (4).

3. Enrouleur de sangle (1) selon la revendication 1, **caractérisé en ce que** la roue libre (12) est prévue dans le dispositif d'entraînement (4).

4. Enrouleur de sangle (1) selon l'une quelconque des revendications 1 à 3, **caractérisé en ce que** le dispositif d'enroulement (3) est disposé au niveau de la roue de sortie (10) du dispositif d'entraînement (4) et peut tourner avec celle-ci autour d'un axe médian commun (11), le dispositif d'enroulement (3) étant réalisé de manière à pouvoir tourner librement sur la roue libre (12) sur un manchon de palier (13) de la roue de sortie (10) dans la direction d'enroulement (a).

5. Enrouleur de sangle (1) selon l'une quelconque des revendications 1 à 4, **caractérisé en ce que** le dispositif d'enroulement (3) se compose d'un tambour d'enroulement (14) supporté sur le manchon de palier (13) de la roue de sortie (10), avec des poulies de guidage de sangle latérales (15, 16), la poulie de guidage de sangle (15) orientée vers la roue de sortie (10) présentant, au niveau de sa périphérie extérieure, une pluralité de cliquets d'arrêt à ressort (17) répartis sur celle-ci, qui s'appuient d'un côté sur des dents d'encliquetage (18) au niveau de la roue de sortie (10) et qui forment la roue libre (12) conjointement avec les roues d'encliquetage (18).

6. Enrouleur de sangle (1) selon l'une quelconque des revendications 1 à 5, **caractérisé en ce que** les dents d'encliquetage (18) sont disposées dans un évidement latéral (19) de la roue de sortie (10).

7. Enrouleur de sangle (1) selon l'une quelconque des revendications 1 à 6, **caractérisé en ce que**, parallèlement au tambour d'enroulement (14), est prévue une baguette de serrage (20) s'étendant entre les poulies de guidage de sangle (15, 16), et **en ce que** dans une fente (21) formée par la bague de serrage (20) et le tambour d'enroulement (14) est reçue l'extrémité de la sangle de ceinture respective (22), la distance entre le tambour d'enroulement (14) et la bague de serrage (20), ou la hauteur de la fente (21), étant sensiblement inférieure à l'épaisseur de la sangle de ceinture respective (2).

8. Enrouleur de sangle (1) selon la revendication 7, **caractérisé en ce que** sur le côté (23) de la bague de serrage (20) tourné vers le tambour d'enroulement (14) sont prévus des crochets (24).

9. Enrouleur de sangle (1) selon l'une quelconque des revendications 1 à 8, **caractérisé en ce que** des poulies d'espacement (25) pour l'adaptation de la largeur (B) du tambour d'enroulement (14) à des sangles de ceinture plus étroites (2) sont supportées sur le tambour d'enroulement (14) au niveau des côtés intérieurs (26) des poulies de guidage de sangle (15, 16).

10. Enrouleur de sangle (1) selon la revendication 9, **caractérisé en ce que** les poulies d'espacement (25) se composent à chaque fois de deux parties de forme semi-circulaire (27), au niveau d'une extrémité (28) de l'arête droite (29) de chaque partie de forme semi-circulaire (27) étant prévu un ergot d'encliquetage (30) saillant par-dessus l'arête droite (29), lequel pénètre à travers une ouverture (31) au niveau de l'autre extrémité (32) de l'arête droite (29) de chaque partie semi-circulaire (27) et peut être encliqueté au niveau d'une nervure (33).
